# FASCICULE DE BREVET EUROPEEN

(11) **EP 2 663 369 B1**
(45) Date de publication et mention de la délivrance du brevet: **13.04.2016**
(21) Numéro de dépôt: 12702598.9
(22) Date de dépôt: 09.01.2012
(51) Int. Cl.: A62B 1/14

(54) **DISPOSITIF D'ARRET AUTOMATIQUE DE CHUTE POUR TRAVAILLEUR EN HAUTEUR**
VORRICHTUNG ZUR AUTOMATISCHEN BREMSUNG DES FALLS EINER HOCHBAUARBEITEN DURCHFÜHRENDEN PERSON
DEVICE FOR AUTOMATICALLY BREAKING THE FALL OF SOMEONE WORKING AT A HEIGHT

(30) Priorité: 11.01.2011 FR 1150232
(43) Date de publication de la demande: 20.11.2013
(73) Titulaire: Tractel SAS, 10100 Saint-Hilaire-Sous-Romilly (FR)
(72) Inventeur: COPIN, Patrick, F-10280 Rilly-saint-Cyre (FR)
(74) Mandataire: Coralis Harle
(86) Numéro de dépôt international: PCT/FR2012/050054
(87) Numéro de publication internationale: WO 2012/095598

(56) Documents cités:
- FR-A1- 2 548 913
- US-A- 4 034 828
- US-A- 5 855 251

## Description

### Dispositif d'arrêt automatique de chute pour travailleur en hauteur

La présente invention concerne un dispositif d'arrêt automatique de chute pour travailleur en hauteur. Elle a des applications dans le domaine de la sécurité des personnes.

La protection des travailleurs en hauteur est une obligation. Des dispositifs d'assurage des travailleurs en hauteur ont donc été proposés. On considère plus particulièrement les dispositifs associés à un câble ou équivalent, encore dit support d'assurage, qui est vertical et sur lequel le travailleur qui doit travailler en hauteur s'assure avec un dispositif antichute destiné à arrêter sa chute éventuelle. Pour permettre les déplacements en hauteur du travailleur, le dispositif antichute est en fait un dispositif pouvant coulisser sur un support d'assurage et il peut donc également être qualifié de coulisseau. Ce type de dispositif doit répondre à certaines normes pour pouvoir être utilisé.

Parmi les dispositifs antichute sur câble d'assurage, on connaît par exemple ceux présentés dans les documents suivants : FR 1 519 616, FR 2 617 050, FR 2 751 233, FR 2 815 874 et FR 2 815 876. On connaît également des dispositifs antichute par les documents US-5 855 251, US-4 034 828 et FR-2 548 913.

Si ce type de dispositif s'est avéré efficace dans la plupart des cas, il est arrivé dans certaines conditions de chute du travailleur, en particulier vers l'arrière ou sur le coté, que le dispositif antichute ne fonctionne pas. Il a donc été décidé de renforcer les normes avec des tests supplémentaires, prenant en compte les risques jusqu'ici non identifiés.

La présente invention propose un dispositif antichute amélioré qui assure une sécurité augmentée et qui puisse répondre aux nouvelles exigences de la norme EN 353-1, notamment pour les chutes en arrière et/ou latérale.

Ainsi, l'invention concerne un dispositif d'arrêt automatique de chute pour travailleur en hauteur tel que décrit dans la revendication 1.

On peut noter que lorsque le prolongement de fixation du bras de commande est tiré vers le haut, le dispositif tend à libérer le support d'assurage, la mâchoire ne serrant plus le support d'assurage, et rend libre le dispositif de coulisser le long du support d'assurage en suivant le travailleur dans sa montée. Le dispositif peut donc être aussi qualifié de coulisseau. Du fait du décalage vers le haut de la partie d'accrochage du prolongement de fixation du bras de commande, l'effet de serrage sur le support d'assurage d'une même composante verticale de force appliquée sur ladite partie d'accrochage sera augmenté par rapport au cas où l'accrochage se ferait dans l'axe d'articulations du bras de commande. Dans le cadre de l'invention, les termes connecteur et mousqueton pour l'extrémité de longe destinée à venir s'accrocher/fixer dans la partie d'accrochage du prolongement de fixation du bras de commande, sont considérés équivalents.

Dans la suite on utilisera les termes « partie d'accrochage décalée » pour dénommer la partie d'accrochage qui est décalée vers le haut par rapport à l'axe d'articulations A1 du bras de commande et de son prolongement de fixation.

Dans divers modes de mise en oeuvre de l'invention, les moyens suivants pouvant être utilisés seuls ou selon toutes les combinaisons techniquement possibles, sont employés :
- le support d'assurage est un câble,
- la partie d'accrochage est décalée vers le haut par rapport à l'axe général A2 du bras de commande et de son prolongement de fixation,
- le dispositif comporte un moyen de rappel de type ressort de rappel ramenant le bras de commande en une position d'au moins début de serrage du support d'assurage en l'absence de toute traction externe sur ledit bras,
- le bras de commande correspond à la biellette de commande inférieure du parallélogramme en position opérationnelle du dispositif,
- le support d'assurage est passé dans une gouttière réalisée dans la carcasse,
- la gouttière correspond à un bord arrondi de la carcasse,
- la gouttière est réalisée par un repliement de la carcasse,
- le support d'assurage est serré entre le fond de la gouttière et les deux prolongements internes courbes des deux biellettes de commande,
- la gouttière est en deux parties le long de sa longueur, la gouttière comportant latéralement une ouverture latérale alternée entre ses deux parties, ladite ouverture étant d'un premier coté de la carcasse dans sa première partie et étant de l'autre coté de la carcasse dans sa seconde partie, la première et la seconde partie de la gouttière étant séparées par une ouverture du fond de la gouttière afin de permettre une insertion par la tranche du support d'assurage dans le dispositif,
- l'ouverture du fond de la gouttière est disposée sensiblement au milieu du bord de la carcasse,
- la carcasse est formée de l'assemblage de deux demi coques emprisonnant en partie les biellettes de commande du parallélogramme déformable et comportant chacune le fond de sa partie de gouttière respective,
- au moins une des biellettes du parallélogramme déformable résulte de la superposition de deux éléments plats fixés entre eux,
- le dispositif est métallique,
- la carcasse est métallique,
- les biellettes du parallélogramme déformable sont métalliques,
- le bras de commande est métallique,
- le travailleur est relié à la partie d'accrochage décalée par l'intermédiaire d'un connecteur ou mousqueton démontable,
- la partie d'accrochage décalée comporte un trou de passage du connecteur ou mousqueton,
- le dispositif comporte un moyen empêchant de retirer le dispositif du support d'assurage tant que le connecteur ou mousqueton est engagé dans le trou de passage du connecteur,
- le moyen empêchant de retirer le dispositif du support d'assurage tant que le connecteur ou mousqueton est engagé dans le trou de passage du connecteur ou mousqueton est une configuration du dispositif telle que lorsque que le connecteur est placé dans le trou de passage, ledit connecteur forme un obstacle qui limite la course du prolongement de fixation par contact du connecteur sur la biellette verticale de sorte que le dégagement du câble par les ouvertures latérales alternées est impossible,
- le moyen empêchant de retirer le dispositif du support d'assurage tant que le connecteur ou mousqueton est engagé dans le trou de passage du connecteur ou mousqueton est un assemblage de deux plaques basculantes articulées entre elles et au bras de commande par un système à chemins de came, dans une configuration de blocage les plaques limitant la déformation possible du parallélogramme et en empêchant la sortie du support d'assurage du dispositif,
- le moyen empêchant de retirer le dispositif du support d'assurage tant que le connecteur ou mousqueton est engagé dans le trou de passage du connecteur ou mousqueton est tel que, dans une configuration de libération les plaques ne limitent plus la déformation possible du parallélogramme sauf si le connecteur ou mousqueton est engagé dans le trou de passage du connecteur ou mousqueton,
- le moyen empêchant de retirer le dispositif du support d'assurage tant que le connecteur ou mousqueton est engagé dans le trou de passage du connecteur ou mousqueton est à double détente, le passage d'une configuration à l'autre nécessitant deux actions successivement sur les deux plaques,
- le dispositif comporte un moyen empêchant de démonter le connecteur ou mousqueton tant que le dispositif est installé sur le support d'assurage,
- un obturateur amovible sous l'effet de la pesanteur vient fermer le trou de passage du connecteur ou mousqueton lorsque le dispositif est dans une position verticale non fonctionnelle _c'est-à-dire inversée par rapport à la position fonctionnelle, le bras de commande se trouvant en haut au lieu d'en bas,
- le dispositif comporte un système détrompeur destiné à s'assurer qu'il soit installé sur le support d'assurage de manière à ce que le bras de commande soit en bas une fois installé,
- le système détrompeur comporte une tige inclinée disposée à l'intérieur du dispositif et fixée sur un des cotés de la carcasse en regard de l'ouverture du fond, ladite tige étant inclinée vers ladite ouverture, une rondelle obturatrice sensiblement plate coulissant par son trou central sur ladite tige inclinée,
- la rondelle obturatrice est circulaire.

La présente invention, sans qu'elle en soit pour autant limitée, va maintenant être exemplifiée avec la description qui suit de modes de réalisation et de mise en oeuvre en relation avec :
la Figure 1 qui représente le dispositif de l'invention installé sur un support d'assurage et dont la carcasse est en partie découpée artificiellement (pour permettre la visualisation des éléments contenus dans la carcasse) coté interne, c'est-à-dire coté de la gouttière, du dispositif,
les Figure 2A et 2B qui représentent le dispositif de l'invention respectivement monté à l'envers et dans le bon sens sur le support d'assurage pour montrer le fonctionnement de l'obturateur amovible dans le trou de passage du connecteur,
les Figures 3 et 3A et le cartouche correspondant qui représentent le dispositif respectivement vu latéralement et en coupe pour visualisation du ressort de rappel en serrage des mâchoires du dispositif, et
les Figures 4A et 4B qui représentent respectivement la configuration de libération et la configuration de blocage des deux plaques basculantes du moyen empêchant de retirer le dispositif du support d'assurage tant que le connecteur ou mousqueton est engagé dans le trou de passage du connecteur ou mousqueton.

Le dispositif est de préférence configuré de manière à ce qu'au repos, c'est-à-dire en l'absence de traction sur la partie d'accrochage du bras de commande, la mâchoire soit déjà appliquée contre le support d'assurage en commençant à le serrer, ce qui correspond à un préengagement du dispositif. Ainsi, le ressort de rappel et la structure du dispositif, notamment les positions relatives des points d'articulation des biellettes du parallélogramme d'une part et de la partie d'accrochage d'autre part sont telles que le préengagement permette à la fois de conserver un avantage ergonomique lors de la montée. La montée, qui provoque une traction vers le haut de la partie d'accrochage, se fait sans accroc ou résistance. De même, lors de la descente, la descente se fait sans accroc. Par contre, lors d'une chute, il se produit un blocage quasi instantané du dispositif sur le support d'assurage, qui est par exemple un câble, même en cas de chute arrière ou latérale. Dans d'autres modalités de réalisation, le serrage n'a lieu que si une composante d'effort vertical vers le bas est appliquée au prolongement de fixation et partie d'accrochage du bras de commande.

Grâce à la structure du dispositif, le verrouillage (serrage efficace de la mâchoire sur le support d'assurage pour bloquer une chute) sur le support d'assurage peut être obtenu au repos et/ou dès détection de la moindre composante d'effort vers le bas appliqué à la partie d'accrochage du prolongement de fixation faisant partie du bras de commande. Il résulte de la structure du dispositif que toute traction vers l'arrière appliquée sur le moyen de liaison du travailleur au connecteur/mousqueton fixé dans la partie d'accrochage va créer un effort avec une composante de force verticale sur le bras de commande du fait que la partie d'accrochage est décalée vers le haut par rapport à l'axe d'articulations A1 du bras de commande passant par ses deux articulations dans le parallélogramme. Ainsi, le dispositif proposé répond plus efficacement que les dispositifs traditionnels dans lesquels la partie d'accrochage est dans l'axe du bras de commande ou, pire, en dessous. Pour un même effort de traction vers l'arrière, l'effort d'écrasement du support d'assurage est supérieur avec le dispositif de l'invention. On obtient ainsi un verrouillage effectif du dispositif sur le support d'assurage, selon le cas, au repos ou dès qu'une composante de traction minime vers le bas combinée avec une traction vers l'arrière ou sur le coté est exercée sur le prolongement de fixation du bras de commande, notamment pour un effort de traction horizontal, vers l'arrière ou latéralement, qui est exercé sur le connecteur.

En outre, le moyen de rappel du parallélogramme, qui est un ressort de rappel, a une raideur telle que le verrouillage sur le support d'assurage est obtenu dès détection du moindre effort vers l'arrière. Même, de préférence, le dispositif est configuré pour appliquer un certain serrage du support d'assurage au repos, c'est-à-dire en l'absence de toute traction ou effort externe appliqué sur le bras de commande. Ainsi, avec le dispositif de la présente invention, on peut dire que pour un même effort de traction vers l'arrière appliquée par le connecteur/mousqueton au dispositif, l'effort d'écrasement du support d'assurage est supérieur à celui d'un dispositif traditionnel. Ainsi, la fonction de verrouillage en cas de chute arrière est parfaitement assurée:
Sur la Figure 1, le support d'assurage 2 vertical est en place dans le dispositif. Pour réaliser cette mise en place, le support d'assurage a été passé par l'ouverture du fond 17 de la gouttière de la carcasse 3 alors que le dispositif était horizontal puis le dispositif a été basculé pour être positionné verticalement afin que le support d'assurage puisse s'insérer dans la gouttière de la carcasse qui est en deux parties le long de sa longueur, la gouttière comportant latéralement une ouverture latérale 16 alternée entre ses deux parties, ladite ouverture étant d'un premier coté de la carcasse dans sa première partie et étant de l'autre coté de la carcasse dans sa seconde partie. On comprend que cette mise en place doit s'effectuer de façon à ce qu'une fois le support d'assurage mis en place dans la gouttière, le bras de commande 5 soit bien en bas.

De préférence, un système détrompeur empêchant l'installation du dispositif dans le mauvais sens le long du support d'assurage est mis en oeuvre dans le dispositif. Le système détrompeur comporte une rondelle obturatrice qui vient se placer dans l'ouverture 17 du fond et empêcher et/ou gêner l'insertion du support d'assurage dans ladite ouverture du fond lorsque le dispositif à plat est mal orienté. A cette fin, une tige inclinée disposée à l'intérieur du dispositif est fixée sur un des cotés de la carcasse en regard de l'ouverture du fond et elle est inclinée vers cette ouverture. La rondelle obturatrice sensiblement plate et circulaire est glissée par son trou central sur la tige inclinée lors de la fabrication du dispositif et elle peut donc coulisser sur cette tige inclinée. Du fait de l'inclinaison de la tige, la rondelle obturatrice engagera plus ou moins l'ouverture 17 du fond selon sa position le long de la tige. La rondelle obturatrice laisse libre l'ouverture 17 du fond lorsqu'elle est contre le coté de la carcasse sur lequel la tige inclinée est fixée et elle vient obstruer l'ouverture du fond lorsqu'elle s'éloigne dudit coté. On place donc la tige inclinée sur le coté de la carcasse, à l'intérieur du dispositif et en regard de l'ouverture du fond de manière à ce que par gravité, le dispositif étant à plat, la rondelle vienne obstruer l'ouverture 17 lorsque le dispositif est présenté dans le mauvais sens pour prendre le support d'assurage. De cette manière, le bras de commande 5 sera toujours en bas lorsque le dispositif aura pu être installé sur le support d'assurage. Le dispositif est ainsi rendu irréversible dans son montage sur un support d'assurage vertical. La rondelle a un diamètre tel qu'elle ne peut pas s'échapper par l'ouverture du fond de gouttière du dispositif. Dans une variante, la tige inclinée est fixée et/ou maintenue à son autre extrémité à l'autre coté de la carcasse. Dans des variantes, la rondelle a une autre forme que circulaire, notamment une forme carrée. De même la tige et le trou de la rondelle peuvent être circulaires ou avoir une forme autre, notamment complémentaire non circulaire pour empêcher la rotation de la rondelle autour de la tige.

Deux prolongements internes 7, 8 des biellettes de commande 5, 6 forment la double mâchoire étagée qui peut serrer le support d'assurage contre le fond de la gouttière de la carcasse 3.

Le parallélogramme déformable correspond à la structure articulée entre les quatre coins 12, 13, 14, 15. Les deux coins extérieurs 12 et 13 correspondent aux deux articulations entre la biellette verticale 4, externe, et les deux biellettes de commande 5 et 6. Les deux autres coins 14, 15, coté interne du parallélogramme, correspondent aux deux articulations des biellettes de commande à la carcasse. Les prolongements internes 7, 8 des biellettes de commande 5, 6 sont arrondies de manière à ce que lorsque les biellettes de commande basculent autour des coins/articulations internes 14, 15, le support d'assurage puisse se retrouver serré ou desserré au fond de la gouttière selon le sens du basculement.

Il résulte de cette structure de parallélogramme que les deux coins/articulations internes 14, 15 sont fixes par rapport à la carcasse et que les deux coins/articulations externes 12, 13 sont mobiles par rapport à la carcasse 3, les deux biellettes de commandes 5, 6 restant parallèles lors de leurs basculements et la biellette verticale 4 se rapprochant ou s'éloignant de la carcasse et du support d'assurage lors du basculement des biellettes de commande. Le basculement des biellettes de commande 5, 6 résulte des tractions effectuées sur la partie d'accrochage décalée 11 par le connecteur/mousqueton passé dans le trou de passage 10 de ladite partie d'accrochage. Cette partie d'accrochage décalée 11 est un prolongement vers le haut du prolongement de fixation 9 du bras de commande 5.

La partie d'accrochage 11 ainsi que son trou de passage 10 du connecteur/mousqueton sont décalés vers le haut par rapport à l'axe d'articulations A1 du bras de commande passant par ses deux articulations 13, 15. On remarque même que dans le mode de réalisation représenté Figure 1, la partie d'accrochage 11 ainsi que son trou de passage 10 du connecteur/mousqueton sont aussi décalés vers le haut par rapport à l'axe général A2 du bras de commande et de son prolongement de fixation 9.

Afin de renforcer la sécurité du dispositif, plusieurs moyens complémentaires sont mis en oeuvre dans celui-ci. Notamment, pour éviter que le travailleur ne monte à l'envers le dispositif le long du support d'assurage et le rende alors non fonctionnel, c'est à dire dispositif vertical mais avec le bras de commande en haut au lieu d'en bas comme en utilisation normale. A cette fin, outre le système décrit précédemment, un obturateur 18 amovible de masquage du trou de passage du connecteur/mousqueton est placé sur la partie d'accrochage. Lorsque le dispositif est monté à l'envers (Fig.2A) sur le support d'assurage, l'obturateur se ferme par effet de gravité/pesanteur sur le trou et il n'est plus possible au travailleur de pouvoir y introduire le connecteur.

Ainsi, une fonction anti-retournement du coulisseau est disponible. Cette fonction assure l'impossibilité de placer le dispositif sur le support d'assurage dans le mauvais sens (haut et bas inversés) par obturation du trou de mise en place du connecteur dans la partie d'accrochage lorsqu'il est placé à l'envers sur le support d'assurage. Cette fonction est obtenue par la mise en place par gravité/pesanteur d'un obturateur en face du trou où doit être placé le connecteur/mousqueton. Si le coulisseau est placé sur le support d'assurage dans le bon sens, l'obturateur, qui peut être sous forme d'une languette, n'obture pas le trou de passage du connecteur dans la partie d'accrochage.

Un exemple d'obturateur est représenté en relation avec les Figures 2A et 2B. Sur la Figure 2A, le dispositif de l'invention est monté à l'envers sur le support d'assurage, bras de commande en haut, et l'obturateur obstrue le trou de passage du connecteur car il a basculé sous l'effet de la pesanteur. L'obturateur joue donc un rôle de détrompeur en ce qui concerne le sens d'installation du dispositif sur le support d'assurage. Sur la Figure 2B, le dispositif est monté dans le bon sens sur le support d'assurage et l'obturateur est escamoté du fait de la pesanteur, ce qui libère le trou de passage du connecteur. Le mouvement de libération que fait l'obturateur est représenté par une flèche semi circulaire. Sur cette Figure 2B, le prolongement de fixation et la partie d'accrochage 11 décalée du bras de commande sont en partie représentés découpés pour permettre de voir l'obturateur qui se trouve de préférence dans l'épaisseur du bras de commande, le bras de commande résultant de la superposition de deux plaques. L'obturateur est une pièce mobile, libre ou, de préférence, articulée au bras de commande.

Toujours sur ces Figures 2A et 2B, on peut remarquer que la biellette verticale 4 vient au contact de la carcasse 3 du fait qu'aucune force externe n'est appliquée au trou de passage de la partie d'accrochage décalée 11 du prolongement de fixation 9 du bras de commande et que le dispositif n'est pas installé sur le support d'assurage. Dans ces conditions, les mâchoires du dispositif peuvent venir profondément au fond de la gouttière. Une telle configuration de serrage (serrage virtuel en l'absence de support d'assurage) est obtenue par la mise en oeuvre d'un moyen de rappel, en l'espèce de type ressort, qui tend à serrer les mâchoires en l'absence de force contraire appliquée sur le bras de commande par l'intermédiaire d'un connecteur passé dans le trou de passage 10 de la partie d'accrochage décalée 11 du prolongement de fixation 9 de la biellette de commande inférieure 5 formant le bras de commande.

Ce ressort de rappel 19 est présenté en relation avec les Figures 3 et 3A. Sur la Figure 3, une force F à composante vers le haut est appliquée à la partie d'accrochage décalée 11 par l'intermédiaire d'un connecteur (non représenté) passé dans le trou de passage 10, ce qui va à l'encontre de l'action dudit ressort tendant à resserrer les mâchoires au fond de la gouttière où se trouve normalement le support d'assurage. Sur la coupe AA représentée sur la Figure 3A et son cartouche d'agrandissement, on peut voir le ressort de rappel 19 placé entre les deux parties de la carcasse 3, en prise sur l'une des parties et forçant la biellette de commande du haut et son prolongement interne 7. Le ressort est enroulé autour de l'articulation 14 du parallélogramme. Cette articulation 14, tout comme les trois autres 12, 13, 15, est constituée d'un système riveté 20 permettant les mouvements des éléments rivetés, entre eux. On peut voir que la biellette de commande du haut avec son prolongement interne 7 est formée de deux plaques superposées, ce qui explique la présence de rivets de solidarisation 21 des deux plaques. Le bras de commande avec sa biellette de commande 5, prolongement interne 8 et externe 9 et partie d'accrochage décalée 11 est également formée de deux plaques superposées rivetées ensembles.

Un moyen complémentaire destiné à renforcer la sécurité du dispositif, est également considéré. Il est destiné à empêcher le démontage accidentel du dispositif du support d'assurage une fois le dispositif installé sur le support d'assurage et tant que le connecteur est engagé dans le trou de passage du connecteur. A cette fin on défini la géométrie et la cinématique du dispositif de sorte que le connecteur placé dans le trou de passage agit comme un obstacle qui limite la course du prolongement de fixation 9 par contact du connecteur sur la biellette verticale 4, (figure 3). En conséquence le dégagement du câble par les ouvertures latérales alternées est impossible car il n'est alors pas possible de remonter suffisamment vers le haut (Figure 3) le prolongement de fixation 9. Par contre, en l'absence du connecteur, le prolongement de fixation 9 et sa partie d'accrochage 11 peuvent lors de leur remontée vers le haut (en référence au montage de la Figure 3) s'engager derrière la biellette verticale 4, ce qui permet de dégager suffisamment les prolongements internes 7, 8, de formes adaptées, des biellettes de commande 5, 6 et libérer les ouvertures latérales alternées à travers desquelles le câble peut alors passer. En effet, pour libérer les ouvertures latérales alternées, il faut appliquer au prolongement de fixation 9 et sa partie d'accrochage 11 un mouvement suffisant, contraire de celui nécessaire au blocage du dispositif sur le support d'assurage.

On peut noter avec ce système qu'il est impossible au travailleur d'installer le dispositif sur le support d'assurage s'il a d'abord accroché le connecteur au dispositif avant de l'avoir installé sur le support d'assurage. En conséquence, le montage inversé du dispositif sur le support d'assurage est impossible du fait de la présence de l'obturateur 18 dont le fonctionnement a été expliqué plus haut.

Le moyen complémentaire suivant destiné à renforcer la sécurité du dispositif, est également considéré. Il est destiné à empêcher le retrait accidentel du connecteur/mousqueton hors de la partie d'accrochage une fois que le dispositif est installé sur le support d'assurage et que le connecteur/mousqueton est fixé à la partie d'accrochage. Par exemple, ce moyen peut être un ergot du connecteur/mousqueton obligeant le travailleur à installer le connecteur/mousqueton selon une orientation et/ou trajet qui ne peut pas se reproduire inversé naturellement (sans opération humaine). En alternative, ce moyen peut être un carter autour de la région de la partie d'accrochage du bras de commande, carter qui est amovible manuellement pour permettre l'installation du connecteur/mousqueton.

A titre d'autre exemple de moyen destiné à renforcer la sécurité du dispositif on a représenté Figures 4A et 4B, celui empêchant de retirer le dispositif du support d'assurage tant que le connecteur ou mousqueton est engagé dans le trou de passage du connecteur ou mousqueton. Deux plaques basculantes 22, 23 articulées entre elles et sur le bras de commande par un système à chemins de came, peuvent prendre deux configurations entre elles : une configuration de libération et une configuration de blocage. L'utilisateur doit agir sur ces plaques pour passe des configurations de blocage ou de libération et inversement.

Sur la Figure 4A les deux plaques 22, 23 sont dans la configuration de libération et le parallélogramme est libre de se déformer sauf que tant que le connecteur ou mousqueton est dans son trou, la déformation possible est limitée et ne permet pas la libération du support d'assurage du dispositif car une des plaques va venir buter contre le connecteur ou mousqueton. Par contre, lorsqu'il n'y a pas de connecteur ou de mousqueton, le parallélogramme peut se déformer totalement jusqu'à libérer le support d'assurage ou l'accès du support d'assurage au dispositif. Il faut donc que le connecteur ou mousqueton ne soit pas monté dans son trou pour pouvoir installer ou désinstaller le dispositif sur le support d'assurage.

Sur la Figure 4B les deux plaques 22, 23 sont dans la configuration de blocage et le parallélogramme ne peut pas se déformer pour libérer le support d'assurage car une des plaques vient buter contre la biellette verticale.

Les déplacements des deux plaques entre elles dépendent de la forme des chemins de came les reliant et un système à double détente est mis en oeuvre : on doit successivement actionner les deux plaques pour passer d'une configuration à l'autre.

Bien entendu la présente invention n'est pas limitée aux modes de réalisation particuliers qui viennent d'être décrits, mais s'étend à d'autres variantes et équivalents. Ainsi, on comprend bien que l'invention peut être déclinée selon de nombreuses autres possibilités sans pour autant sortir du cadre défini par la description et les revendications.

## Revendications

1. Dispositif (1) d'arrêt automatique de chute pour travailleur en hauteur, le dispositif étant destiné à être installé verticalement sur un support d'assurage (2) vertical, le dispositif ayant un bras de commande (5) pour relier le travailleur et une carcasse (3) traversée par le support d'assurage et comportant deux éléments étagés de serrage dudit support d'assurage formant une double mâchoire étagée commandée par le bras de commande, la double mâchoire étagée commandée étant disposée à l'un des quatre côtés d'un parallélogramme déformable constitué d'une partie de ladite double mâchoire et de trois biellettes articulées entre elles et/ou à la carcasse aux quatre coins (12, 13, 14, 15) du parallélogramme, lesdites trois biellettes étant une biellette verticale (4) parallèle au support d'assurage, disposée du côté opposé à la double mâchoire, et les deux autres biellettes, dites biellettes de commande (5, 6), parallèles et opposées entre elles, des prolongements internes (7, 8) courbes des deux biellettes de commande formant les deux éléments étagés de serrage de la double mâchoire étagée, la biellette verticale étant articulée aux deux biellettes de commande aux deux coins externes (12, 13) du parallélogramme et les deux biellettes de commande (5, 6) étant articulées à la carcasse aux deux autres coins, internes (14, 15), du parallélogramme, le support d'assurage pouvant être serré entre la carcasse et les prolongements internes courbes des deux biellettes de commande lorsque celles-ci basculent, suite à une chute du travailleur, une des biellettes de commande correspondant au bras de commande (5), le travailleur pouvant être relié à un prolongement externe, dit prolongement de fixation (9), du bras de commande qui est opposé à son prolongement interne, la double mâchoire pouvant bloquer le support d'assurage en le serrant lors de la chute du travailleur provoquant une traction vers le bas du prolongement de fixation du bras de commande et pouvant libérer le support d'assurage lors de la montée du travailleur provoquant une traction vers le haut du prolongement de fixation du bras de commande, et le prolongement de fixation comportant une partie d'accrochage (11) décalée vers le haut par rapport à l'axe d'articulations (A1) du bras de commande et de son prolongement de fixation, l'axe d'articulations passant par les deux articulations dudit bras de commande, le travailleur pouvant être relié au bras de commande par accrochage d'un connecteur dans la partie d'accrochage (11) décalée vers le haut par rapport à l'axe d'articulations (A1) du bras de commande et de son prolongement de fixation.

2. Dispositif selon la revendication 1, **caractérisé en ce qu'**il comporte un moyen de rappel de type ressort de rappel ramenant le bras de commande en une position d'au moins début de serrage du support d'assurage en l'absence de toute traction externe sur ledit bras.

3. Dispositif selon la revendication 1 ou 2, **caractérisé en ce que** le bras de commande (5) correspond à la biellette de commande inférieure du parallélogramme en position opérationnelle du dispositif.

4. Dispositif selon la revendication 1, 2 ou 3, **caractérisé en ce que** le support d'assurage est passé dans une gouttière réalisée dans la carcasse et ledit support d'assurage est serré entre le fond de la gouttière et les deux prolongements internes (7, 8) courbes des deux biellettes de commande.

5. Dispositif selon la revendication 4, **caractérisé en ce que** la gouttière est en deux parties le long de sa longueur, la gouttière comportant latéralement une ouverture latérale (16) alternée entre ses deux parties, ladite ouverture étant d'un premier côté de la carcasse dans sa première partie et étant de l'autre côté de la carcasse dans sa seconde partie, la première et la seconde partie de la gouttière étant séparées par une ouverture du fond (17) de la gouttière afin de permettre une insertion par la tranche du support d'assurage dans le dispositif.

6. Dispositif selon l'une quelconque des revendications 4 ou 5, **caractérisé en ce que** la carcasse (3) est formée de l'assemblage de deux demi coques emprisonnant en partie les biellettes de commande du parallélogramme déformable et comportant chacune le fond de sa partie de gouttière respective.

7. Dispositif selon l'une quelconque des revendications précédentes, **caractérisé en ce qu'**au moins une des biellettes du parallélogramme déformable résulte de la superposition de deux éléments plats fixés entre eux.

8. Dispositif selon l'une quelconque des revendications précédentes, **caractérisé en ce que** le travailleur peut être relié à la partie d'accrochage (11) décalée par l'intermédiaire d'un connecteur ou mousqueton démontable et **en ce que** la partie d'accrochage décalée comporte un trou de passage du connecteur et le dispositif comporte un moyen empêchant de retirer le dispositif du support d'assurage tant que le connecteur ou mousqueton est engagé dans le trou de passage du connecteur.

9. Dispositif selon la revendication 8, **caractérisé en ce que** le moyen empêchant de retirer le dispositif du support d'assurage tant que le connecteur ou mousqueton est engagé dans le trou de passage du connecteur ou mousqueton est une configuration du dispositif telle que lorsque que le connecteur ou mousqueton est placé dans le trou de passage, ledit connecteur forme un obstacle qui limite la course du prolongement de fixation (9) par contact du connecteur sur la biellette verticale (4) de sorte que le dégagement du câble par les ouvertures latérales alternées est impossible.

10. Dispositif selon la revendication 8, **caractérisé en ce que** le moyen empêchant de retirer le dispositif du support d'assurage tant que le connecteur ou mousqueton est engagé dans le trou de passage du connecteur ou mousqueton est un assemblage de deux plaques basculantes (22, 23) articulées entre elles et au bras de commande par un système à chemins de came, dans une configuration de blocage les plaques limitant la déformation possible du parallélogramme et en empêchant la sortie du support d'assurage du dispositif.

11. Dispositif selon la revendication 10, **caractérisé en ce que** le moyen empêchant de retirer le dispositif du support d'assurage tant que le connecteur ou mousqueton est engagé dans le trou de passage du connecteur ou mousqueton est tel que, dans une configuration de libération les plaques ne limitent plus la déformation possible du parallélogramme sauf si le connecteur ou mousqueton est engagé dans le trou de passage du connecteur ou mousqueton.

12. Dispositif selon la revendication 11, **caractérisé en ce que** le moyen empêchant de retirer le dispositif du support d'assurage tant que le connecteur ou mousqueton est engagé dans le trou de passage du connecteur ou mousqueton est à double détente, le passage d'une configuration à l'autre nécessitant deux actions successivement sur les deux plaques.

13. Dispositif selon l'une quelconque des revendications précédentes, **caractérisé en ce que** la partie d'accrochage (11) décalée comporte un trou de passage (10) du connecteur ou mousqueton et **en ce qu'**un obturateur amovible sous l'effet de la pesanteur vient fermer ledit trou de passage (10) lorsque le dispositif est dans une position verticale non fonctionnelle.

14. Dispositif selon l'une quelconque des revendications précédentes, **caractérisé en ce qu'**il comporte un système détrompeur destiné à s'assurer qu'il soit installé sur le support d'assurage de manière à ce que le bras de commande (5) soit en bas une fois installé, le système détrompeur comportant une tige inclinée disposée à l'intérieur du dispositif et fixée sur un des côtés de la carcasse en regard de l'ouverture (17) du fond, ladite tige étant inclinée vers ladite ouverture, une rondelle obturatrice sensiblement plate coulissant par son trou central sur ladite tige inclinée.

## Patentansprüche

1. Vorrichtung (1) zur automatischen Bremsung des Falls einer Hochbauarbeiten durchführenden Person, wobei die Vorrichtung dazu bestimmt ist, an einem senkrechten Sicherungsabschnitt (2) senkrecht angebracht zu werden, wobei die Vorrichtung einen Steuerarm (5) zur Anbindung der Person und einen vom Sicherungsabschnitt durchquerten Rahmen (3), der zwei stufenartige Klemmelemente des Sicherungsabschnitts aufweist, die ein durch den Steuerarm gesteuertes stufenartiges Backenpaar bilden, wobei das gesteuerte stufenartige Backenpaar an einer der vier Seiten eines verformbaren, von einem Teil des Backenpaars und drei miteinander durch Gelenke verbundenen Stangen gebildeten Parallelogramms und/oder an dem Rahmen an den vier Ecken (12, 13, 14, 15) des Parallelogramms angeordnet ist, wobei von den drei Stangen eine eine senkrechte, zum Sicherungsabschnitt parallele Stange (4) ist, die auf der dem Backenpaar gegenüberliegenden Seite angeordnet ist, und die beiden anderen Stangen, als Steuerstangen (5, 6) bezeichnet, zueinander parallel und gegenüber liegend, innere gebogene Verlängerungen (7, 8) der beiden Steuerstangen bilden, die die beiden stufenartigen Klemmelemente des stufenartigen Backenpaars bilden, wobei die senkrechte Stange an den äußeren Ecken (12, 13) des Parallelogramms mit den beiden Steuerstangen gelenkig verbunden ist ist und die beiden Steuerstangen (5, 6) mit den anderen beiden, den inneren (14, 15), Ecken des Parallelogramms am Rahmen gelenkig verbunden sind, wobei der Sicherungsabschnitt zwischen dem Rahmen und den gebogenen inneren Verlängerungen der beiden Steuerstangen eingeklemmt werden kann, wenn selbige in Folge eines Sturzes der Person kippen, wobei eine der Steuerstangen dem Steuerarm (5) entspricht, wobei die Person mit einer äußeren Verlängerung des Steuerarms, als Befestigungsverlängerung (9) bezeichnet, die dessen innerer Verlängerung gegenüber liegt, verbunden sein kann, wobei das Backenpaar beim Fallen der Person, das ein nach unten Ziehen der Befestigungsverlängerung des Steuerarms hervorruft, den Sicherungsabschnitt durch Einklelnmen desselben blockieren kann und der Sicherungsabschnitt beim Aufsteigen der Person, das ein nach oben Ziehen der Befestigungsverlängerung des Steuerarms hervorruft, freigibt, und wobei die Befestigungsverlängerung ein gegenüber der Gelenkachse (A1) des Steuerarms und dessen Befestigungsverlängerung nach oben versetztes Anhängeteil (11) aufweist, wobei die Gelenkachse durch zwei Gelenke des Steuerarms geht, wobei die Person mit dem Steuerarm durch Anhängen eines Verbindungsteils am gegenüber der Gelenkachse (A1) des Steuerarms und dessen Befestigungsverlängerung nach oben versetzten Anhängeteil (11) verbunden sein kann.

2. Vorrichtung gemäß Anspruch 1, **dadurch gekennzeichnet, daß** es ein Rückholmittel vom Typ einer Feder aufweist, das den Steuerarm dann, wenn keinerlei äußerer Zug am Steuerarm anliegt, in eine Position von wenigstens einem Anfang eines Einklemmens des Sicherungsabschnitts zurückholt.

3. Vorrichtung gemäß Anspruch 1 oder 2, **dadurch gekennzeichnet, daß** der Steuerarm (5) in Betriebsstellung der Vorrichtung der unteren Steuerstange des Parallelogramms entspricht.

4. Vorrichtung gemäß Anspruch 1, 2 oder 3, dadurch gelcennzeichnet, daß der Sicherungsabschnitt durch eine im Rahmen gebildete Rinne geführt ist und der Sicherungsabschnitt zwischen dem Boden der Rinne und den beiden gebogenen inneren Verlängerungen (7, 8) der beiden Steuerstange eingeklemmt wird.

5. Vorrichtung gemäß Anspruch 4, **dadurch gekennzeichnet, daß** die Rinne entlang ihrer Länge zweiteilig ist, wobei die Rinne seitlich eine auf den beiden Teilen alternierend angeordnete seitliche Öffnung (16) aufweist, wobei die Öffnung auf der einen Seite des Rahmens in dessen erstem Teil und auf der anderen Seite in dessen zweitem Teil liegt, wobei der erste und der zweite Teil der Rinne durch eine Öffnung (17) im Boden der Rinne getrennt sind, um ein Einlegen des Sicherungsabschnitts in die Vorrichtung von deren Seite her zu ermöglichten.

6. Vorrichtung gemäß einem der Ansprüche, 4 oder 5, **dadurch gekennzeichnet, daß** der Rahmen (3) aus einem Zusammenbau von zwei Halbschalen besteht, die die Steuerstangen des verformbaren Parallelogramms teilweise umschließen und von denen jede den Boden des jeweiligen Teils der Rinne aufweist.

7. Vorrichtung gemäß einem der vorangehenden Ansprüche, **dadurch gekennzeichnet, daß** wenigstens eine der Stangen des verformbaren Parallelogramms aus der Überlagerung von zwei miteinander verbundenen flachen Elementen resultiert.

8. Vorrichtung gemäß einem der vorangehenden Ansprüche, **dadurch gekennzeichnet, daß** die Person mit dem versetzten Anhängeteil (11) mittels eines Verbindungsteils oder eines abnehmbaren Karabinerhakens verbunden werden kann und daß das versetzte Anhängeteil ein Durchgangsloch für das Verbindungsteil aufweist und daß die Vorrichtung ein Mittel aufweist, um ein Abnehmen der Vorrichtung vom Sicherungsabschnitt zu verhindern, solange sich das Verbindungsteil oder der Karabinerhaken im Durchgangsloch für das Verbindungsteil befindet.

9. Vorrichtung gemäß Anspruch 8, **dadurch gekennzeichnet, daß** das Mittel, das ein Abnehmen der Vorrichtung vom Sicherungsabschnitt verhindert, solange sich das Verbindungsteil oder der Karabinerhaken im Durchgangsloch für das Verbindungsteil oder den Karabinerhaken befindet, eine Konfiguration der Vorrichtung derart ist, daß das Verbindungsteil, wenn sich das Verbindungsteil oder der Karabinerhaken im Durchgangsloch befindet, ein Hindernis bildet, das die Strecke der Befestigungsverlängerung (9) durch Kontakt des Verbindungsteils auf der senkrechten Stange (4) derart begrenzt, daß ein Herausgehen des Seils durch die abwechselnden seitlichen Öffnungen unmöglich ist.

10. Vorrichtung gemäß Anspruch 8, **dadurch gekennzeichnet, daß** das Mittel, das ein Abnehmen der Vorrichtung vom Sicherungsabschnitt verhindert, solange sich das Verbindungsteil oder der Karabinerhaken im Durchgangsloch für das Verbindungsteil oder den Karabinerhaken befindet, ein Zusammenbau aus zwei gelenkig miteinander und mit dem Steuerarm durch ein System mit Nockenwegen verbundenen schwenkbaren Platten (22, 23) ist, wobei die Platten in einer Blockierkonfiguration die mögliche Verformung des Parallelogramms begrenzen und das Herausgeben des Sicherungsabschnitts aus der Vorrichtung verhindern.

11. Vorrichtung gemäß Anspruch 10, **dadurch gekennzeichnet, daß** das Mittel, das ein Abnehmen der Vorrichtung vom Sicherungsabschnitt verhindert, solange sich das Verbindungsteil oder der Karabinerhaken im Durchgangsloch für das Verbindungsteil oder den Karabinerhaken befindet, derart ist, daß die Platten in einer Freigabekonfiguration die mögliche Verformung des Parallelogramms nicht mehr begrenzen, außer wenn sich das Verbindungsteil oder der Karabinerhaken im Durchgangsloch für das Verbindungsteil oder den Karabinerhaken befindet.

12. Vorrichtung gemäß Anspruch 11, **dadurch gekennzeichnet, daß** das Mittel, das ein Abnehmen der Vorrichtung vom Sicherungsabschnitt verhindert, solange sich das Verbindungsteil oder der Karabinerhaken im Durchgangsloch für das Verbindungsteil oder den Karabinerhaken befindet, ein zweistufiges Entspannungselement ist, wobei der Übergang von einer Konfiguration in die andere zwei aufeinander folgende Einwirkungen auf die beiden Platten erfordert.

13. Vorrichtung gemäß einem der vorangehenden Ansprüche, **dadurch gekennzeichnet, daß** das versetzte Anhängeteil (11) ein Durchgangsloch (10) für das Verbindungsteil oder den Karabinerhaken aufweist und daß ein abnehmbares Verschlußelement das Durchgangsloch (10) unter der Einwirkung der Schwerkraft verschließt, wenn sich die Vorrichtung in einer senkrechten nicht betriebsbereiten Position befindet.

14. Vorrichtung gemäß einem der vorangehenden Ansprüche, **dadurch gekennzeichnet, daß** sie ein System zum Verhindern einer Falschmontage aufweist, das dazu dient, sicherzustellen, daß sie am Sicherungsabschnitt derart angebracht ist, daß der Steuerarm (5) nach dem Anbringen unten ist, wobei das Verhinderungssystem einen schrägen Stab aufweist, der im Inneren der Vorrichtung angeordnet ist und an einer der Seiten des Rahmens gegenüber der Bodenöffnung (17) befestigt ist, wobei der Stab zur Öffnung hin geneigt ist und ein im Wesentlichen flacher Verschlußring mit seinem zentralen Loch auf dem geneigten Stab gleitet.

## Claims

1. An automatic fall-stop device (1) for a high worker, the device being intended to be installed vertically on a vertical belay support (2), the device having a control arm (5) for linking the worker and a frame (3) passed through by the belay support and including two stepped elements for clamping said belay support forming a double stepped jaw controlled by the control arm, the controlled double stepped jaw being arranged at one of the four sides of a deformable parallelogram consisted of a part of said double jaw and of three rods articulated to each other and/or to the frame, at the four corners (12, 13, 14, 15) of the parallelogram, said three rods being a vertical rod (4) parallel to the belay support, arranged on the side opposite to the double jaw, and the two other rods, called control rods (5, 6), parallel and opposite to each other, curved internal extensions (7, 8) of the two control rods forming the two stepped clamping elements of the double stepped jaw, the vertical rod being articulated to the two control rods at the two external corners (12, 13) of the parallelogram and the two control rods (5, 6) being articulated to the frame at the two other, internal, corners (14, 15) of the parallelogram, the belay support being able to be clamped between the frame and the curved internal extensions of the two control rods when these latter tilt, after a fall of the worker, one of the control rods corresponding to the control arm (5), the worker being able to be linked to an external extension, called fastening extension (9), of the control arm that is opposite to its internal extension, the double jaw being able to lock the belay support by clamping it in case of fall of the worker, causing a downward traction of the fastening extension of the control arm and being able to release the belay support when the worker climb, causing an upward traction of the fastening extension of the control arm, and the fastening extension including a hooking part (11) upwardly offset with respect to the articulation axis (A1) of the control arm and of its fastening extension, the articulation axis passing through the two articulations of said control arm, the worker being able be linked to the control arm by hooking of a connector in the hooking portion (11) upwardly offset with respect to the articulation axis (A1) of the control arm and of its fastening extension.

2. The device according to claim 1, **characterized in that** it includes a return means of the return-spring type, bringing the control arm back to a position of at least beginning of clamping of the belay support in the absence of any external traction on said arm.

3. The device according to claim 1 or 2, **characterized in that** the control arm (5) corresponds to the lower control rod of the parallelogram in the operational position of the device.

4. The device according to claim 1, 2 or 3, **characterized in that** the belay support is passed in a gutter made in the frame and said belay support is clamped between the bottom of the gutter and the two curved internal extensions (7, 8) of the two control rods.

5. The device according to claim 4, **characterized in that** the gutter is made of two parts along its length, the gutter including laterally a lateral opening (16) alternated between its two parts, said opening being on a first side of the fame in its first part and on the other side of the fame in its second part, the first and second parts of the gutter being separated by a bottom opening (17) of the gutter so as to allow an insertion of the belay support into the device by the edge.

6. The device according to any one of claims 4 or 5, **characterized in that** the frame (3) is formed of the assembly of two half-shells catching in part the control rods of the deformable parallelogram and each including the bottom of its respective gutter part.

7. The device according to any one of the preceding claims, **characterized in that** at least one of the rods of the deformable parallelogram results from the superposition of two flat elements fastened to each other.

8. The device according to any one of the preceding claims, **characterized in that** the worker can be linked to the offset hooking part (11) through a removable connector or snap link and **in that** the offset hooking part includes a connector passage hole and the device includes a means preventing the device from being removed from the belay support as long as the connector or snap link is engaged in the connector passage hole.

9. The device according to claim 8, **characterized in that** the means preventing the device from being removed from the belay support as long as the connector or snap link is engaged in the connector or snap link passage hole is a configuration of the device such that when the connector or snap link is placed in the passage hole, said connector forms an obstacle that limits the stroke of the fastening extension (9) by contact of the connector on the vertical rod (4) so that the disengagement of the cable through the alternated lateral openings is impossible.

10. The device according to claim 8, **characterized in that** the means preventing the device from being removed from the belay support as long as the connector or snap link is engaged in the connector or snap link passage hole is an assembly of two tilting plates (22, 23) articulated to each other and to the control arm by a cam track system, in a locking configuration, the plates limiting the possible deformation of the parallelogram and preventing the device from going out from the belay support.

11. The device according to claim 10, **characterized in that** the means preventing the device from being removed from the belay support as long as the connector or snap link is engaged in the connector or snap link passage hole is such that, in a release configuration, the plates no longer limit the possible deformation of the parallelogram except if the connector or snap link is engaged in connector or snap link passage hole.

12. The device according to claim 11, **characterized in that** the means preventing the device from being removed from the belay support as long as the connector or snap link is engaged in the connector or snap link passage hole is of the double set trigger type, the switching from one configuration to the other requiring two successive actions on the two plates.

13. The device according to any one of the preceding claims, **characterized in that** the offset hooking part (11) includes a connector or snap link passage hole (10) and **in that** a shutter that can be removed under the effect of gravity closes said passage hole (10) when the device is in a non-operational vertical position.

14. The device according to any one of the preceding claims, **characterized in that** it includes a mistake-proofing system intended to ensure that it is installed on the belay support in such a manner that the control arm (5) is in the lower position once installed, the mistake-proofing system including an inclined rod arranged inside the device and fastened to one of the sides of the frame opposite the bottom opening (17), said rod being inclined towards said opening, a substantially flat blind washer sliding through its central hole on said inclined rod.
